# FASCICULE DE BREVET EUROPEEN

(11) **EP 0 014 155 B1**
(45) Date de publication et mention de la délivrance du brevet: **23.03.1983**
(21) Numéro de dépôt: 80400113.9
(22) Date de dépôt: 23.01.1980
(51) Int. Cl.: E04G 1/15

(54) **Elément de plancher d'échafaudage et dispositif de montage d'un tel élément sur un échafaudage**
Gerüstbrett und Vorrichtung zur Montage dieses Brettes auf einem Gerüst
Platform element for scaffolds and means for mounting such element on a scaffold

(30) Priorité: 23.01.1979 FR 7901651
(43) Date de publication de la demande: 06.08.1980
(73) Titulaire: SOMEFRAN Société d'Exploitation des BREVETS MEFRAN, F-34510 Florensac (FR)
(72) Inventeur: Jean, Louis, F-34520 Pezenas (FR)
(74) Mandataire: Weinstein, Zinovi

## Description

L'invention concerne généralement un dispositif de montage d'un élément de plancher monobloc sur un échafaudage, ainsi qu'un élément de plancher pourvu de ce dispositif de montage conformément au préambule de la revendication principale.

On connaît déjà plusieurs types de dispositifs de montage d'un élément de plancher monobloc ou d'un plancher composite, sur un échafaudage. Dans la technique antérieure, les planchers, quand ils sont formés de plusieurs planches placées côte à côte, sont maintenus dans la position voulue sur l'échafaudage en étant coincés à leurs extrémités entre deux éléments transversaux horizontaux portés par un cadre d'échafaudage.

Pour améliorer la solidité et faciliter la manipulation et le montage des planchers, on a récemment proposé de remplacer ces planchers formés par des planches disposées côte à côte, par des éléments de plancher monoblocks qui sont beaucoup plus résistants et beaucoup plus légers que des planches de bois, et qui forment chacun une section complète de plancher ayant la largeur et la longueur voulues. Dans la technique connue, ces éléments monoblocs sont généralement pourvus à leurs extrémités de crochets comprenant une partie droite par laquelle ces crochets sont fixés sur l'élément de plancher et une partie en arc de cercle que l'on vient appuyer sur une traverse horizontale d'un cadre d'échafaudage. Les éléments de plancher sont ainsi simplement accrochés sur les cadres d'échafaudage; en d'autres termes, ils sont simplement appuyés à leurs extrémités sur des traverses horizontales des cadres d'échafaudage.

On connait également par le CH-A-536 913 un dispositif de montage d'un élément de plancher monoblock entre deux traverses horizontales d'un échafaudage. Cet élément de plancher est muni à ses quatre coins de pattes d'accrochage se terminant par une partie coudée formant un téton dirigé vers le bas qui s'engage dans une ouverture pratiquée dans la traverse horizontale de l'échafaudage. En fait, le dispositif de ce brevet suisse diffère des autres dispositifs décrits ci-dessus simplement dans le fait que la partie en arc de cercle coudée ne vient pas en appui sur le pourtour externe de la traverse horizontale mais pénètre dans une ouverture de celle-ci. Ainsi, comme indiqué ci-dessus, les éléments de plancher sont simplement appuyés à leur extrémité sur les traverses horizontales des cadres d'échafaudage.

La présente invention a pour but d'améliorer la sécurité des ouvriers travaillant sur un échafaudage, en améliorant pour cela montage des éléments de plancher sur les cadres d'échafaudage.

L'invention propose donc un dispositif de montage, sur un échafaudage, d'un élément de plancher monobloc formant une section complète de plancher s'étendant entre deux cadres latéraux verticaux d'échafaudage, en reposant à ses extrémités par des pattes d'accrochage sur des traverses horizontales desdits cadres lesdites pattes d'accrochage comprenant des tétons rigides engagés dans lesdites traverses horizontales, caractérisé en ce que ledit téton de chaque patte solidaire des extrémités de l'élément de plancher a une longueur supérieure au diamètre des traverses horizontales et est engagé dans un trou diamétral vertical correspondant desdites traverses pour former un semi-encastrement rigide de l'élément de plancher sur les traverses.

Ainsi, selon l'invention, les éléments de plancher ne sont plus simplement posés ou appuyés à leurs extrémités sur des traverses horizontales, ils sont pratiquement encastrés sur ces traverses. La rigidité du montage est grandement améliorée, ainsi que la fiabilité de la fixation de l'élément de plancher.

L'invention sera mieux comprise, et d'autres buts, caractéristiques, détails et avantages de celle-ci apparaîtront plus clairement au cours de la description explicative qui va suivre, faite en référence aux dessins schématiques annexés donnés uniquement à titre d'exemple illustrant un mode de réalisation de l'invention et dans lesquels:
la figure 1 est une vue schématique de dessus de plusieurs éléments de plancher montés au moyen d'un dispositif selon l'invention sur des traverses horizontales de cadre d'échafaudage; la figure 2 est une vue agrandie en coupe selon la ligne II-II de la figure 1; et la figure 3 est une vue de dessus d'une patte d'accrochage selon l'invention.

On a donc représenté schématiquement en figure 1 des éléments de plancher 10 selon l'invention, fixés sur des traverses horizontales 11 de deux cadres latéraux d'échafaudage. L'élément de plancher 10 représenté à gauche en figure 1 a été dessiné écarté de la traverse horizontale correspondante 11, tandis que l'élément de droite est représenté monté sur la traverse correspondante 11, tout comme l'élément central 10.

Chaque élément de plancher 10 est un élément monobloc, formant une section complète de plancher entre deux traverses horizontales 11 de cadre d'échafaudage. Cet élément de plancher peut être réalisé de diverses façons connues, et il a pour caractéristique d'être beaucoup plus résistant et beaucoup plus léger qu'un plancher correspondant formé de planches en bois, et d'être également plus résistant aux intempéries.

Chaque élément de plancher 10 comprend quatre pattes d'accrochage 12 qui sont prévues sensiblement à ses quatre coins, de la façon indiquée ci-dessous.

Chaque patte d'accrochage 12, comme on le voit mieux dans les figures 2 et 3, a en section transversale ou en vue de côté, sensiblement la forme d'un S dont une première extrémité 13 est fixée sur la face inférieure 14 de l'élément de plancher 10, tandis que la seconde extrémité 15 de la patte 12 s'étend parallèlement à la première extrémité 13, et sensiblement en prolongement de la face supérieure 16 de l'élément de plancher 10, dans la direction longitudinale de celui-ci. Les deux parties d'extrémité 13 et 15 sont réunies entre elles par une partie droite 17 perpendiculaire aux deux parties d'extrémité 13 et 15.

Comme on le voit en figures 1 et 3, la partie d'extrémité 15 est à peu près deux fois moins large que la partie d'extrémité 13.

Cette partie d'extrémité 15 comprend un téton cylindrique rigide 18, dont une extrémité est engagée dans un trou de la partie 15 de la patte 12, et est solidaire de cette partie 15 par exemple par soudure, le téton cylindrique 18 s'étendant vers le bas perpendiculairement aux parties d'extrémité 13 et 15 de la patte 12, sur une longueur qui est sensiblement égale à l'épaisseur de l'élément de plancher 10 et qui est de toute façon supérieure au diamètre extérieur de la traverse cylindrique 11 sur laquelle l'élément de plancher 10 est destiné à être monté.

Comme indiqué plus haut, chaque patte 12 est fixée, par sa partie d'extrémité 13, sur la face inférieure 14 de l'élément de plancher 10. Pour cela, la partie 13 comprend deux trous 19 correspondant à des trous sensiblement de même diamètre 20 qui sont formés dans l'épaisseur de l'élément de plancher 10 et qui sont destinés à recevoir des tubes cylindriques 21 de fixation, dont les extrémités supérieures et inférieures sont serties, respectivement sur la face inférieure de la partie 13 de la patte 12 et sur une plaquette métallique 22 interposée entre la surface supérieure 16 de l'élément de plancher 10 et l'extrémité supérieure des tubes 21.

On notera encore que chaque patte d'accrochage 12 comporte des nervures de renforcement 23 comme représenté dans les figures 2 et 3.

Les pattes d'accrochage 12 sont montées sur un élément de plancher 10 avec la disposition suivante:chaque côté transversal d'extrémité 24 d'un élément de plancher 10 comprend deux pattes d'accrochage 12 qui sont disposées, sur ce côte 24, de la même façon, comme représenté en figure 1. Les pattes d'accrochage 12 prévues sur l'autre côté transversal d'extrémité 24 de l'élément 10 sont en position inverse, comme représenté en figure 1. En d'autres termes, les tétons 18 des deux pattes 12 d'un même côté transversal 24 sont décalés latéralement dans le même sens par rapport à l'axe longitudinal médian de l'élément 10, tandis que les tétons 18 des pattes d'accrochage 12 prévus sur l'autre bord transversal 24 sont décalés dans le sens opposé par rapport à cet axe longitudinal médian. On pourrait également dire que les pattes d'accrochage 12 d'un élément de plancher 10 sont disposées deux à deux symétriquement par rapport au point central médian de l'élément 10, constitué par le point de croisement des diagonales de cet élément de plancher.

Comme représenté en figure 1, cette disposition permet de disposer les éléments de plancher 10 pratiquement bout à bout, au même niveau, sans pratiquement aucune discontinuité de surface entre deux éléments consécutifs.

Pour le montage des éléments de plancher 10, chaque traverse horizontale 11 comprend quatre trous verticaux diamétraux 25 destinés à recevoir chacun un téton cylindrique 18, comme représenté dans les figures 1 et 2.

Le montage des éléments de plancher selon l'invention se fait donc de façon extrêmement simple: il suffit de prendre un élément de plancher 10 et de l'amener au-dessus de ces deux traverses horizontales 11 de montage, puis d'introduire les tétons 18 des quatre pattes 12 prévues sensiblement aux quatre coins de l'élément 10 dans les trous correspondants 25 des deux traverses horizontales 11. Comme les tétons 18 ont une longueur supérieure au diamètre extérieure des traverses horizontales 11, chaque téton 18 fait légèrement saillie à sa partie inférieure à l'extérieur de la traverse 11. Cette disposition permet de réaliser un semi-encastrement rigide de l'élément de plancher 10 à ses extrémités sur les traverses horizontales 11.

On notera encore, en figure 2 que la distance entre l'axe d'un téton 18 d'une patte 12 et la surface des nervures 23 correspondante est sensiblement égale ou très légèrement supérieure au rayon extérieur d'une traverse 11. Ainsi, quand le téton 18 est introduit dans un trou 25 de la traverse 11, cette traverse 25 est bloquée entre le téton et les nervures 23 correspondantes de la patte 12.

On remarquera également qu'il n'est pas nécessaire de présenter un élément de plancher 10 dans une orientation particulière pour pouvoir le monter sur les traverses 11 correspondantes. En effet, si l'élément 10 est tourné de 180° par rapport à la position représentée en figure 1, il se monte exactement de la même façon sur les traverses 11.

On remarquera également que l'élément de plancher, une fois monté en place, forme un contreventement horizontal de l'échafaudage.

Bien entendu, l'invention n'est nullement limitée au mode de réalisation décrit et représenté qui n'a été donné qu'à titre d'exemple. En particulier, elle comprend tous les moyens constituant des équivalents techniques des moyens décrits ainsi que leurs combinaisons, si celles-ci sont exécutées suivant son esprit et mises en oeuvre dans le cadre des revendications qui suivent.

## Revendications

1. Dispositif de montage, sur un échafaudage, d'un élément de plancher (10) monobloc formant une section complète de plancher s'étendant entre deux cadres latéraux verticaux d'échafaudage, en reposant à ses extrémités par des pattes d'accrochage (12) sur des traverses horizontales (11) desdits cadres, lesdites pattes d'accrochage (12) comprenant des tétons rigides (18) engagés dans lesdites traverses horizontales (11), caractérisé en ce que ledit téton (18) de chaque patte (12) solidaire des extrémités de l'élément de plancher (10) a une longueur supérieure au diamètre des traverses (11) horizontales et est engagé dans un trou (25) diamétral vertical correspondant desdites traverses (11) pour former un semi-encastrement rigide de l'élément de plancher (10) sur les traverses (11). ).

2. Dispositif selon la revendication 1, caractérisé en ce que l'élément de plancher (10) comprend deux pattes d'accrochage (12) à chacune de ses extrémités longitudinales, disposées au voisinage des coins de l'élément de plancher (10), et décalées latéralement dans un sens à une extrémité et dans le sens opposé à l'autre extrémité de l'élément de plancher (10), de telle sorte qu les extrémités en regard de deux éléments de plancher (10) consécutifs peuvent être montées sur la même traverse horizontale (11).

3. Dispositif selon la revendication 1 ou 2, caractérisé en ce que chaque patte d'accrochage (12) comprend une plaque pliée sensiblement en forme de S dont une première extrémité (13) est fixée sur la face inférieure (14) de l'élément de plancher (10) et dont la seconde extrémité (15) s'étend sensiblement en prolongement de la face supérieure (16) de l'élément de plancher (10).

4. Dispositif selon la revendication 3, caractérisé en ce que la seconde extrémité (15) de la patte d'accrochage (12) est solidaire, par exemple par soudure, du téton rigide (18), de forme cylindrique, s'étendant vers le bas perpendiculairement à cette seconde extrémité (15).

5. Dispositif selon la revendication 3 ou 4, caractérisé en ce que la première extrémité (13) de la patte d'accrochage (12) est fixée à l'élément de plancher (10) par l'intermédiaire d'au moins un tube (21) s'étendant à travers un trou (20) de l'élément de plancher (10) et un trou (19) correspondant de ladite patte (12), et qui est serti à ses extrémités respectivement sur la première extrémité (13) de la patte d'accrochage (12) et sur la face supérieure (16) de l'élément de plancher (10).

6. Dispositif selon la revendication 5, caractérisé en ce qu'une plaquette métallique (22) est interposée entre la face supérieure (16) de l'élément de plancher (10) et l'extrémité correspondante sertie du tube (21 ).

7. Dispositif selon la revendication 5 ou 6, caractérisé en ce que la première extrémité (13) de chaque patte d'accrochage (12) est fixée à l'élément de plancher (10) par deux tubes sertis (21 précités.

8. Dispositif selon l'une des revendications précédentes, caractérisé en ce que chaque patte d'accrochage (12) comprend des nervures de renfort (23).

9. Elément de plancher monobloc, charac- térisé en ce qu'il comprend un dispositif de montage du type décrit dans l'une des revendications précédentes.

## Patentansprüche

1. Vorrichtung zum Einbauen, an einem Baugerüst, eines einstückigen Fussbodenelementes (10) welches einen vollständigen sich zwischen zwei lotrechten Seitenrahmen des Baugerüsts erstreckenden Fussbodenabschnitt bildet und mit seinen Enden über Anhängelaschen (12) auf waagerechte Querträger (11) der Rahmen ruht, wobei diese Anhängelaschen (12) starre, in diese waagerechten Querträger (11) eingesetzte Zapfen (18) aufweisen, dadurch gekennzeichnet, dass der jeweils mit den Enden des Fussbodenelements (10) fest verbundene Zapfen (18) jeder Läsche (12) eine grössere Länge als der Durchmesser der waagerechten Querträger (11) hat und in ein entsprechendes diametrales lotrechtes Loch (25) der Querträger (11) eingesetzt ist, um eine starre Halbeinspannung des Fussbodenelements (10) auf den Querträgern (11) zu bilden.

2. Vorrichtung nach Anspruch 1, dadurch gekennzeichnet, dass das Fussbodenelement (10) an jedem seiner Längsenden zwei Anhängelaschen (12) umfasst, welche jeweils im Bereich der Ecken des Fussbodenelementes (10) angeordnet und seitwärts in einer Richtung an einem Ende und in der entgegengesetzten Richtung am anderen Ende des Fussbodenelements (10) versetzt sind, so dass die einander gegenüberliegenden Enden von zwei aufeinanderfolgenden Fussbodenelementen (10) an dem selben waagerechten Querträger (11) angebracht werden können.

3. Vorrichtung nach Anspruch 1 oder 2, dadurch gekennzeichnet, dass jede Anhängelasche (12) eine im wesentlichen S-förmig gebogene Platte aufweise, deren eine Ende (13) an der Unterseite (14) des Fussbodenelements (10) befestigt ist und deren andere Ende (15) im wesentlichen in Verlängerung der Oberseite (16) des Fussbodenelements (10) verläuft.

4. Vorrichtung nach Anspruch 3, dadurch gekennzeichnet, dass das zweite Ende (15) der Anhängelasche (12) fest z.B. durch Verschweissung mit dem zylindrischen starren Zapfen (18), der sich nach unten senkrecht zu diesem zweiten Ende (15) erstreckt, verbunden ist.

5. Vorrichtung nach Anspruch 3 oder 4, dadurch gekennzeichnet, dass das erste Ende (13) der Anhängelasche (12) an dem Fussbodenelement (10) über wenigstens ein Rohrstück (21) verbunden ist, welches ein Loch (20) des Fussbodenelements (10) und ein entsprechendes Loch (19) der Lasche (12) durchsetzt und an seinen Enden Jeweils an dem ersten Ende (13) der Anhängelasche (12) und an der Oberseite (16) des Fussbodenelementes (10) durch Bördelung befestigt ist.

6. Vorrichtung nach Anspruch 5, dadurch gekennzeichnet, dass ein Metallplättchen bzw. eine Unterlagscheibe (22) zwischen der Oberseite (16) des Fussbodenelements (10) und dem entsprechenden gebördelten Ende des Rohrstücks (21) gefügt ist.

7. Vorrichtung nach Anspruch 5 oder 6, dadurch gekennzeichnet, dass das erste Ende (13) jeder Anhängelasche (12) am Fussbodenelement (10) durch zwei gebördelte Rohrstücke (21) befestigt ist.

8. Vorrichtung nach einem der vorangehenden Ansprüche, dadurch gekennzeichnet, dass der jede Anhängelasche (12) Verstärkungsrippen (23) aufweist.

9. Einstückiges Fussbodenelement, dadurch gekennzeichnet, dass es eine Einbauvorrichtung gemäss einer der vorangehenden Ansprüche aufweist.

## Claims

1. A device for mounting on a scaffold a single-piece floor-element forming a complete floor-section extending between two lateral vertical scaffolding frames, by resting at its ends by means of hanging lugs (12) on horizontal cross-members (11) of the said frames, the said hanging lugs (12) comprising rigid pins (18) inserted in the said horizontal cross-members (11), characterized in that the said pin (18) of each lug (12) fastened to the ends of the floor element (10) is greater in length than the diameter of the horizontal cross-members (11) and is inserted in a corresponding vertical diametrical hole (25) of the said cross-members (11) to form a rigid semi-embedment of the floor element (10) in the cross-members (11). ).

2. A device according to claim 1, characterized in that the floor element (10) comprises two hanging lugs (12) at each of its longitudinal ends, arranged in proximity to the comers of the floor element (10) and shifted laterally in one direction at one end and in the opposite direction at the other end of the floor element (10), so that the confronting ends of two consecutive floor elements (10) can be mounted on one and the same horizontal crossmember (11). ).

3. A device according to claim 1 or 2, characterized in that each hanging lug (12) comprises a substantially S-shaped plate a first end (13) of which is secured on the lower face (14) of the floor element (10) and the second end (15) of which extends substantially in prolongation of the upper face (16) of the floor element (10).

4. A device according to claim 3, characterized in that the second end (15) of the hanging lug (12) is rigidly assembled, for example by welding, with the rigid pin (18), of cylindrical shape, extending downwardly in perpendicular relationship to the second end (15).

5. A device according to claim 3 or 4, characterized in that the first end (13) of the hanging lug (12) is secured to the floor element (10) through the medium of at least one tube (21) extending through a hole (20) of the floor element (10) and a corresponding hole (19) of the said lug (12), the said tube being clinched at its ends on the first end (13) of the hanging lug (12) and on the upper face (16) of the floor element (10), respectively.

6. A device according to claim 5, characterized in that a metal plate (22) is interposed between the upper face (16) of the floor element (10) and the corresponding clinched end of tube (21).

7. A device according to claim 5 or 6, characterized in that the first end (13) of each hanging lug (12) is secured to the floor element (10) by two aforesaid clinched tubes.

8. A device according to one of the foregoing claims, characterized in that the hanging lug (12) is provided with stiffening ribs (23).

9. A single-piece floor element, characterized in that it comprises a mounting device of the type described in one of the foregoing claims.
